# EUROPÄISCHE PATENTSCHRIFT

(11) **EP 4 518 023 B1**
(45) Veröffentlichungstag und Bekanntmachung des Hinweises auf die Patenterteilung: **20.05.2026**
(21) Anmeldenummer: 24180066.3
(22) Anmeldetag: 04.06.2024
(51) Int. Cl.: H01Q 1/28, H01Q 11/08, H01Q 21/20

(54) **ANTENNENANORDNUNG MIT ZIRKULAR POLARISIERTEN ANTENNENELEMENTEN AUF EINEM KOPF EINES KÖRPERS**
ANTENNA DEVICE WITH CIRCULARLY POLARIZED ANTENNA ELEMENTS ON A BODY HEAD
ENSEMBLE ANTENNE COMPRENANT DES ÉLÉMENTS D'ANTENNE À POLARISATION CIRCULAIRE SUR UNE TÊTE D'UN CORPS

(30) Priorität: 29.08.2023 DE 102023003535
(43) Veröffentlichungstag der Anmeldung: 05.03.2025
(73) Patentinhaber: MBDA Deutschland GmbH, 86529 Schrobenhausen (DE)
(72) Erfinder: GAIDA, Robert, 80993 München (DE); WENDEROTH, Jennifer, 85049 Ingolstadt (DE)
(74) Vertreter: Isarpatent

(56) Entgegenhaltungen:
- CN-B- 103 000 997
- KR-A- 20180 097 918
- US-A- 3 110 030
- US-A- 4 309 706
- US-B1- 8 368 583
- LEE B S ET AL: "DESIGN OF AN ANTENNA SUBSYSTEM FOR A SEMI ACTIVE RADAR TARGET", PROCEEDINGS OF THE MEDITERRANEAN ELECTROTECHNICAL CONFERENCE. ANTALYA, TURKEY, APR. 12 -14, 1994; [PROCEEDINGS OF THE MEDITERRANEAN ELECTROTECHNICAL CONFERENCE], NEW YORK, IEEE, US, vol. 3, 12 April 1994 (1994-04-12), pages 1158 - 1161, XP000506256, ISBN: 978-0-7803-1773-4

## Beschreibung

### TECHNISCHES GEBIET DER ERFINDUNG

Die Erfindung betrifft Antennenanordnungen, insbesondere eine Antennenanordnung mit zirkular polarisierten Antennenelementen auf einem Kopf eines Körpers für Anwendungen in der Radartechnologie.

### HINTERGRUND DER ERFINDUNG

Zum Lenken von Flugkörpern können diese mit einem Radarkopf ausgestattet sein, um ein Erfassen von Radardaten aus Perspektive des Radarkopfs des Flugkörpers zu ermöglichen. Die Radardaten können analysiert und bspw. zum Lenken des Flugkörpers oder zum Steuern von anderen Objekten verwendet werden. Der Radarkopf beansprucht im Flugkörper, regelmäßig in dessen Kopf, ein Volumen. Ein Antrieb des Flugkörpers kann an eine Dimensionierung des Radarkopfs (Volumen, Körper, Form, Anordnung, Gewicht, usw.) angepasst sein, um eine oder mehrere Anforderungen an eine Leistung des Flugkörpers zu erfüllen. Für eine präzise Steuerung mittels der Radardaten kann bspw. eine Form und Struktur des Flugkörpers, welcher eine Antennenanordnung umfasst, bedeutsam sein.

Eine der Aufgaben der Erfindung besteht darin Antennenanordnungen bereitzustellen, welche es erlauben eine Leistung des Radarkopfs oder des Flugkörpers zu erhöhen, bspw. durch eine verringerte Komplexität des Radarkopfs hinsichtlich einer Analyse der erfassten Radardaten, oder hinsichtlich einer Reduktion des durch den Radarkopf in Anspruch genommenen Volumens.

CN 103 000 997 B2 offenbart eine miniaturisierte L-Band-Spiralantenne, die eine spiralförmige Komponente und ein Koaxialkabel umfasst, wobei die spiralförmige Komponente eine spiralförmige Struktur aus Metall ist und das Koaxialkabel einen inneren Kern und einen äußeren Mantel umfasst.

US 3,110,030 A offenbart Dipol-Antennengruppen, die einstückig mit einer konischen Oberfläche eines aerodynamischen Fahrzeugs gebildet sind, um einem Verbundkörper zu bilden, welcher die aerodynamischen Eigenschaften des Fahrzeugs nicht beeinträchtigt.

Lee, B. S., Winder, W. F., und Smith, D., Design of an antenna subsystem for a semi active radar target, Proceedings of MELECON '94. Mediterranean Electrotechnical Conference, Antalya, Turkey, 1994, pp. 1158-1161 vol.3 offenbaren zirkular polarisierte Antennen mit einem dielektrischen Stab in einem zylindrischen Hohlleiter.

### ZUSAMMENFASSUNG DER ERFINDUNG

Die Erfindung ist durch die unabhängigen Ansprüche definiert. Die abhängigen Ansprüche definieren vorteilhafte Ausführungsformen.

Gemäß einem Aspekt der Erfindung umfasst eine Antennenanordnung einen Kopf eines Körpers; und eine Vielzahl M von Antennenelementen, die auf dem Kopf des Körpers und außerhalb des Körpers angeordnet ist. Hierdurch wird ein Volumen in dem Körper erhöht und eine Komplexität einer Analyse der erfassten Radardaten reduziert. Die Vielzahl von Antennenelementen umfasst jeweils ein Gehäuse, eine Spitze, und eine Antenne, wobei die Antenne die Form einer länglichen Helix aufweist, die sich in eine Längsrichtung der Antennenanordnung erstreckt. Polarisationsverluste werden hierdurch verringert.

Gemäß einer Weiterbildung ist eine Vielzahl von Antennenelementen zum Senden und/oder Empfangen von zirkular polarisierter elektromagnetischer Strahlung konfiguriert, insbesondere von elektromagnetischer Strahlung für Anwendungen in der Radartechnologie. Senden und/oder Empfangen wird ermöglicht und eine Reichweite eines Radars erhöht.

Gemäß einer Weiterbildung ist eine Länge des Gehäuses nicht kleiner als eine Länge der Antenne. Hierdurch wird eine Anordnung der Antenne vollständig außerhalb des Kopfes des Körpers ermöglicht.

Gemäß einer Weiterbildung ist die Vielzahl von Antennenelementen symmetrisch um eine Symmetrieachse der Antennenanordnung angeordnet. Hierdurch wird eine vereinfachte Analyse der Radardaten ermöglicht.

Gemäß einer Weiterbildung umfasst die Vielzahl M von Antennenelementen eine Vielzahl E von Antennenelementen zum Empfangen, eine Vielzahl S von Antennenelementen zum Senden und/oder eine Vielzahl B von Antennenelementen zum bidirektionalen Senden *und* Empfangen, mit *E + S + B =* M und E ≥ 0, S ≥ 0, *B* ≥ 0. Hierdurch wird eine Funktionalität erweitert und eine Reichweite erhöht oder eine Komplexität verringert.

Gemäß einer Weiterbildung ist die Vielzahl von Antennenelementen in einer Längsrichtung der Antennenanordnung an einem Rand des Kopfes des Körpers angeordnet. Hierdurch kann eine Abstrahl- und/oder Empfangsleistung erhöht werden oder ein vergrößertes Sichtfeld ermöglicht werden.

Gemäß einer Weiterbildung umfasst die Vielzahl von Antennenelementen jeweils ein Gehäuse, das aus einem ersten Material gefertigt ist, und der Kopf des Körpers ist aus einem zweiten Material gefertigt, wobei sich das erste Material und das zweite Material unterscheiden. Hierdurch wird eine Abstrahl- und/oder Empfangsleistung optimiert.

Gemäß einer Weiterbildung ist die Vielzahl von Antennenelementen konfiguriert, um Strahlung mit derselben links- oder rechtsdrehenden zirkularen Polarisation zu erzeugen und/oder zu empfangen. Hierdurch werden Polarisationsverluste verringert.

Gemäß einem Aspekt der Erfindung umfasst ein Flugkörper die Antennenanordnung wie oben beschrieben. Hierdurch wird ein Flugkörper mit einem erweiterten Leistungsspektrum ermöglicht.

### KURZBESCHREIBUNG DER ZEICHNUNGEN

Im Folgenden wird die Erfindung unter Bezugnahme auf die Figuren der Zeichnungen erläutert. Von den Figuren zeigen:
- Fig. 1: Frontansicht einer beispielhaften Antennenanordnung mit symmetrisch auf einem rotationssymmetrischen Kopf eines Körpers angeordneten Antennenelementen.
- Fig. 2: Seitenansicht der beispielhaften Antennenanordnung von Fig. 1.
- Fig. 3: Seitenansicht eines Flugkörpers mit beispielhafter Antennenanordnung.

Die beiliegenden Figuren sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt. Richtungsangebende Terminologie wie etwa "oben", "unten", "links", "rechts", "über", "unter", "horizontal", "vertikal", "vorne", "hinten" und ähnliche Angaben werden lediglich zu erläuternden Zwecken verwendet und dienen nicht der Beschränkung der Allgemeinheit auf spezifische Ausgestaltungen wie in den Figuren gezeigt.

In den Figuren bezeichnen dieselben Bezugszeichen regelmäßig gleiche oder funktionsgleiche Komponenten, soweit nichts anderes angegeben ist.

### AUSFÜHRLICHE BESCHREIBUNG VON AUSFÜHRUNGSBEISPIELEN DER ERFINDUNG

Fig. 1 zeigt eine Frontansicht einer beispielhaften Antennenanordnung 110 mit Antennenelementen auf einem Kopf eines Körpers und außerhalb des Körpers, beispielsweise eines Flugkörpers 300 wie in Fig. 3 gezeigt. Der Kopf des Körpers weist ohne Beschränkung der Allgemeinheit (oBdA) eine Rotationssymmetrie auf, d.h. er kann kreisförmig sein, wenn von vorne, entlang einer Rotationsachse x betrachtet. Der Kopf des Körpers kann bspw. auch ellipsenförmig sein, wenn von vorne entlang der Rotationsachse *x* betrachtet.

Wie in der Fig.1 gezeigt, umfasst die Antennenanordnung eine Vielzahl *M* von Antennenelementen *m* mit 1 ≤ *m* ≤ *M.* Die Vielzahl *M* kann eine gerade oder eine ungerade ganze Zahl sein, beispielsweise 4, 6, 8, 10, 12, 14, 16 oder 18. Die Antennenelemente können identisch oder unterschiedlich sein. Bspw. können *S* Antennenelemente zum Senden, *E* Antennenelemente zum Empfangen und/oder *B* Antennenelemente zum bidirektionalen Senden *und* Empfangen von elektromagnetischer Strahlung konfiguriert sein. Die Vielzahl *M* von Antennenelementen *m* kann bspw. 0, 2, 4, oder 8 Antennenelemente zum Senden sowie 16, 14, 12, oder 8 Antennenelemente zum Empfangen umfassen, insgesamt jeweils 16 Antennenelemente. Die Vielzahl *M* von Antennenelementen kann auch 4 Antennenelemente zum Senden und 14 Antennenelemente zum Empfangen umfassen, insgesamt 16 Antennenelemente, also 2 Antennenelemente zum Senden und zum Empfangen. Andere Kombinationen sind auch möglich, insbesondere der Fall, dass alle Antennenelemente zum Senden und zum Empfangen konfiguriert sind, *B = M*. Antennenelemente können sich zumindest bei der Drehrichtung der Polarisation unterscheiden und ansonsten identisch sein.

Die Antennenelemente zum Senden und die Antennenelemente zum Empfangen können in Gruppen aufeinanderfolgend auf dem Körper oder dem Kopf des Körpers angeordnet sein, bspw. 2 der Vielzahl *S* und 14 der Vielzahl *E;* oder 4 der Vielzahl *S* und 12 der Vielzahl *E;* oder 4 der Vielzahl S, 4 der Vielzahl *E,* 4 der Vielzahl *S,* 4 der Vielzahl *E;* oder abwechselnd 1 der Vielzahl *S* und 1 der Vielzahl E. Die bspw. 16 Antennenelemente können auch alle zum Senden und/oder Empfangen konfiguriert sein. Die Konfiguration zum Senden kann die Konfiguration zum Empfangen ausschließen und *vice versa.* Im Falle einer reinen Empfangsanordnung, wenn alle Antennenelemente zum Empfangen konfiguriert sind und kein Antennenelement zum Senden konfiguriert ist, kann die Antennenanordnung bspw. von einem Zielobjekt reflektierte Radarwellen empfangen, die von einem Sender auf das Zielobjekt abgestrahlt worden sind.

Die Antennenelemente können insbesondere zum Senden und/oder Empfangen von elektromagnetischer Strahlung für Radaranwendungen konfiguriert sein. Die Antennenelemente können auch zum Senden und/oder zum Empfangen in unterschiedlichen Frequenzbereichen konfiguriert sein.

Die Vielzahl *M* von Antennenelementen m kann rotationssymmetrisch auf einem Kreis mit Radius *r*ᵢ*,* in einer Ebene senkrecht zu Rotationsachse *x* des Kopfes von bspw. dem Flugkörper angeordnet sein. Die Position der Antennenelemente kann bspw. durch einen Rotationswinkel *φ*(*m*) mit 1 ≤ *m* ≤ *M* dargestellt werden. Der Rotationswinkel *φ*(*m*) für das Antennenelement m kann durch die Beziehung *φ*(*m*) = (*m* - 1) × Δ*φ*, mit Δ*φ* = 360°/*M* gegeben sein. Für die Vielzahl *S* und die Vielzahl *E* sind unterschiedliche Rotationswinkel möglich. Wie in der Fig.1 gezeigt, ist der Radius *r*ᵢ kleiner als ein Radius des Flugkörpers *r*ₐ, wenn oBdA der Fall von konzentrischen Kreisen als Form des Flugkörpers (äußerer, solider Kreis in Fig. 1) und der Anordnung der Antennenelemente (innerer, gepunkteter Kreis in Fig. 1) betrachtet wird. Ein Radius *d*ₘ/2 von einem, von mehreren, oder von allen der Antennenelemente *m* kann kleiner, gleich, oder größer als die Differenz *r*ₐ - *r*ᵢ der Radien *r*ₐ und *r*ᵢ sein. Die Lage der Antennenelemente am Rand des Kopfes des Körpers kann bspw. ein vergrößertes Sichtfeld ermöglichen.

Fig. 2 zeigt eine Seitenansicht einer beispielhaften Antennenanordnung 210 mit Antennenelementen, die auf einem Kopf eines Körpers außerhalb des Körpers, beispielsweise eines Flugkörpers 300 wie in Fig. 3, angeordnet sind. Der Kopf des Körpers weist oBdA eine hyperbolische Form auf, wenn seitlich, entlang einer Achse *y* betrachtet, die orthogonal zu einer Achse *x* ist. Der Kopf des Körpers kann bspw. auch die Form eines Kreises oder eines Dreiecks aufweisen, wenn seitlich, entlang einer Achse y betrachtet.

Wie mit Bezug zur Fig.1 im Detail beschrieben umfasst die Antennenanordnung eine Vielzahl *M* von Antennenelementen m mit 1 ≤ *m* ≤ *M.* Zur Vereinfachung der Beschreibung ist in Fig. 2 ein Beispiel mit 8 Antennenelementen veranschaulicht. Alternative Lösungen, die ausnahmslos mit dem Beispiel in Fig. 2 kombinierbar sind, und *vice versa,* sind mit Bezug zur Fig.1 im Detail beschrieben.

Jedes der Antennenelemente m kann ein Radom (aus dem Englischen *"radar dome"* abgeleitet) mit einem Gehäuse 211 und eine Spitze 212 umfassen. Das Gehäuse kann einen Durchmesser (vgl. *d*ₘ in Fig. 1) im Bereich von 5 bis 50 mm aufweisen, vorzugsweise 10 bis 20 mm, noch bevorzugter 12 bis 15 mm. Das Gehäuse 211 kann eine Länge *l*ₘ von 20 bis 200 mm aufweisen, vorzugsweise 50 bis 120 mm, noch bevorzugter 70 bis 100 mm. Das Radom kann vollständig oder zumindest teilweise, außerhalb des Kopfes des Körpers angeordnet sein, um ein Volumen eines verfügbaren Raumes innerhalb des Kopfes des Körpers zu erhöhen. Jedes der Antennenelemente m kann ferner eine Antenne 213 aufweisen. Die Antenne 213 kann eine Helixantenne sein, die zum Senden und/oder Empfangen von zirkular polarisierter elektromagnetischer Strahlung konfiguriert ist. Andere, in eine Richtung, bspw. in die x-Richtung, ausgedehnte Antennen, die zum Senden und/oder Empfangen von zirkular polarisierter elektromagnetischer Strahlung konfiguriert sind, sind ebenfalls möglich. Die Antenne 213 kann bspw. eine Helix um einen Zylinder, einen Konus, ein Ellipsoid, usw. bilden. Die Antenne 213 kann eine Richtcharakteristik 214 aufweisen, die in eine Abstrahlrichtung rotationssymmetrisch ist.

Die Antenne 213 kann im Radom angeordnet sein. Insbesondere kann eine Länge der Antenne 213 kleiner als die Länge *l*ₘ des Radoms sein, so dass die Antenne 213 im Radom vollständig außerhalb des Kopfes des Körpers angeordnet werden kann.

Form und Material können für jedes einzelne Radom einer Antenne 213 unabhängig von Form und Material des Kopfes des Körpers sein, um eine optimale Leistung der Antenne 213 zu ermöglichen. Verluste und/oder Verzerrungen beim Senden und Empfangen eines Radarsignals können dadurch minimiert werden. Form und Material der jeweiligen Radome können auch an die Konfiguration der Antenne 213 angepasst sein (Senden, Empfangen, Senden und Empfangen).

Aufgrund der Form der Antennenelemente und der Dimensionierung der jeweiligen Antenne 213 können die Antennenelemente auf dem Kopf eines Flugkörpers 300 wie in Fig. 3 angebracht werden, so dass im Inneren des Kopfes oder des Flugkörpers insgesamt Raum für bspw. ein zweites Instrument zum Lenken des Flugkörpers frei wird. Das zweite Instrument kann ein optischer Suchkopf sein wie bspw. ein Suchkopf zum Erfassen von elektromagnetischer Strahlung im Frequenzbereich des Infraroten. Antennenanordnungen gemäß der vorliegenden Offenbarung können somit die Verwendung von mehreren Suchköpfen ermöglichen, um ein Lenken des Flugkörpers zu verbessern während eine umfassende Änderung der Form des Flugkörpers nicht erforderlich ist.

Jede Antenne 213 kann konfiguriert sein, um Strahlung mit derselben links- oder rechtsdrehenden zirkularen Polarisation zu erzeugen, unabhängig von einer relativen Position und Lage der Antennenelemente *m.* Dadurch kann ein abgestrahltes und zurückgestreutes Radarsignal von jeder Sendeantenne ohne Polarisationsverluste von jeder Empfangsantenne empfangen werden. Polarisationsverluste bezeichnen hierbei Verluste, die durch unterschiedliche Polarisationen verursacht sind.

Fig. 3 zeigt eine Seitenansicht eines Flugkörpers 300 mit einer Antennenanordnung 310 und einem Rumpf 320. Der Rumpf 320 kann ein einstufiges, zweistufiges oder mehrstufiges Antriebsmodul umfassen. Eine oder mehrere der Antriebsstufen des Antriebsmoduls können abwerfbar sein. Die Antennenanordnung 310 kann ein oder mehrere Submodule umgeben. Die Antennenanordnung 310 kann bspw. ein aktives oder ein passives Radar, einen oder mehrere Effektoren, eine Steuerung und/oder Mittel zur drahtlosen Kommunikation umgeben. Insbesondere kann eine Antennenanordnung 310 eine Vielzahl von Antennenelementen umfassen, wie mit Bezug zur Fig. 1 und Fig. 2 im Detail beschrieben.

In der vorangegangenen detaillierten Beschreibung sind verschiedene Merkmale zur Verbesserung der Stringenz der Darstellung in einem oder mehreren Beispielen zusammengefasst worden. Es sollte dabei jedoch klar sein, dass die obige Beschreibung lediglich illustrativer, keinesfalls jedoch beschränkender Natur ist. Sie dient der Abdeckung aller Alternativen, Modifikationen und Äquivalente der verschiedenen Merkmale und Ausführungsbeispiele. Viele andere Beispiele werden dem Fachmann aufgrund seiner fachlichen Kenntnisse in Anbetracht der obigen Beschreibung sofort und unmittelbar klar sein.

Die Ausführungsbeispiele wurden ausgewählt und beschrieben, um die der Erfindung zugrundeliegenden Prinzipien und ihre Anwendungsmöglichkeiten in der Praxis bestmöglich darstellen zu können. Dadurch können Fachleute die Erfindung und ihre verschiedenen Ausführungsbeispiele in Bezug auf den beabsichtigten Einsatzzweck optimal modifizieren und nutzen. In den Ansprüchen sowie der Beschreibung werden die Begriffe "beinhaltend" und "aufweisend" als neutralsprachliche Begrifflichkeiten für die entsprechenden Begriffe "umfassend" verwendet. Weiterhin soll eine Verwendung der Begriffe "ein", "einer" und "eine" eine Mehrzahl derartig beschriebener Merkmale und Komponenten nicht grundsätzlich ausschließen.

### BEZUGSZEICHENLISTE

- x10: Antennenanordnung (x =1, 2 oder 3)
- 211: Gehäuse eines Radoms eines Antennenelementes *m*
- 212: Spitze eines Radoms eines Antennenelementes *m*
- 213: Antenne eines Antennenelementes *m*
- 214: Richtcharakteristik eines Antennenelementes *m*
- 300: Flugkörper
- 320: Rumpf des Flugkörpers 300

## Patentansprüche

1. Antennenanordnung (110, 210, 310), umfassend:
einen Kopf eines Körpers; und
eine Vielzahl *M* von Antennenelementen *(m),* die auf dem Kopf (110) des Körpers und außerhalb des Körpers angeordnet ist;
wobei die Vielzahl *M* von Antennenelementen (*m*) jeweils ein Gehäuse (211), eine Spitze (212), und eine Antenne (213) umfasst, wobei die Antenne (213) die Form einer länglichen Helix aufweist, die sich in eine Längsrichtung der Antennenanordnung (110, 210, 310) erstreckt.

2. Antennenanordnung (110, 210, 310) nach Anspruch 1, wobei die Vielzahl *M* von Antennenelementen (*m*) zum Senden und/oder Empfangen von zirkular polarisierter elektromagnetischer Strahlung konfiguriert ist, insbesondere von elektromagnetischer Strahlung für Anwendungen in der Radartechnologie.

3. Antennenanordnung (110, 210, 310) nach Anspruch 1, wobei eine Länge *l*ₘ des Gehäuses (211) nicht kleiner als eine Länge der Antenne (213) ist.

4. Antennenanordnung (110, 210, 310) nach irgendeinem der Ansprüche 1 bis 3, wobei die Vielzahl *M* von Antennenelementen (*m*) symmetrisch um eine Symmetrieachse (*x*) der Antennenanordnung (110, 210, 310) angeordnet ist.

5. Antennenanordnung (110, 210, 310) nach irgendeinem der Ansprüche 1 bis 4, wobei die Vielzahl *M* von Antennenelementen (*m*) eine Vielzahl *E* von Antennenelementen zum Empfangen, eine Vielzahl S von Antennenelementen zum Senden und/oder eine Vielzahl *B* von Antennenelementen zum bidirektionalen Senden *und* Empfangen umfasst, mit *E + S + B =* M und *E* ≥ 0, *S* ≥ 0, *B* ≥ 0*.*

6. Antennenanordnung (110, 210, 310) nach irgendeinem der Ansprüche 1 bis 5, wobei die Vielzahl *M* von Antennenelementen (*m*) in einer Längsrichtung der Antennenanordnung (110, 210, 310) an einem Rand des Kopfes des Körpers angeordnet ist.

7. Antennenanordnung (110, 210, 310) nach Anspruch 1, wobei die Vielzahl *M* von Antennenelementen (*m*) jeweils ein Gehäuse (211) umfasst, das aus einem ersten Material gefertigt und der Kopf des Körpers aus einem zweiten Material gefertigt ist, wobei sich das erste Material und das zweite Material unterscheiden.

8. Antennenanordnung (110, 210, 310) nach irgendeinem der Ansprüche 1 bis 7, wobei die Vielzahl *M* von Antennenelementen (*m*) konfiguriert ist, um Strahlung mit derselben links- oder rechtsdrehenden zirkularen Polarisation zu erzeugen und/oder zu empfangen.

9. Flugkörper (300), umfassend:
die Antennenanordnung (110, 210, 310) nach irgendeinem der Ansprüche 1 bis 8, wobei der Körper der Flugkörper (300) ist.

## Claims

1. Antenna arrangement (110, 210, 310), comprising:
a head of a body; and
a plurality *M* of antenna elements (*m*) that are arranged on the head (110) of the body and outside the body;
wherein the plurality *M* of antenna elements (*m*) each comprise a housing (211), a tip (212), and an antenna (213), wherein the antenna (213) is in the form of an elongated helix that extends in a longitudinal direction of the antenna arrangement (110, 210, 310).

2. Antenna arrangement (110, 210, 310) according to claim 1, wherein the plurality *M* of antenna elements (*m*) is configured for transmitting and/or receiving circularly polarized electromagnetic radiation, in particular electromagnetic radiation for applications in radar technology.

3. Antenna arrangement (110, 210, 310) according to claim 1, wherein a length *lₘ* of the housing (211) is not less than a length of the antenna (213).

4. Antenna arrangement (110, 210, 310) according to any one of claims 1 to 3, wherein the plurality *M* of antenna elements (*m*) is arranged symmetrically about an axis of symmetry (*x*) of the antenna arrangement (110, 210, 310).

5. Antenna arrangement (110, 210, 310) according to any one of claims 1 to 4, wherein the plurality *M* of antenna elements (*m*) comprises a plurality *E* of antenna elements for receiving, a plurality *S* of antenna elements for transmitting, and/or a plurality *B* of antenna elements for bidirectional transmitting *and* receiving, with *E + S + B =* M and *E* ≥ 0, *S* ≥ 0, *B* ≥ 0.

6. Antenna arrangement (110, 210, 310) according to any one of claims 1 to 5, wherein the plurality *M* of antenna elements (*m*) is arranged in a longitudinal direction of the antenna arrangement (110, 210, 310) at an edge of the head of the body.

7. Antenna arrangement (110, 210, 310) according to claim 1, wherein the plurality *M* of antenna elements (*m*) each comprise a housing (211) that is made of a first material and the head of the body is made of a second material, wherein the first material and the second material are different.

8. Antenna arrangement (110, 210, 310) according to any one of claims 1 to 7, wherein the plurality *M* of antenna elements (*m*) is configured to generate and/or receive radiation with the same left-handed or right-handed circular polarization.

9. Missile (300), comprising:
the antenna arrangement (110, 210, 310) according to any one of claims 1 to 8, wherein the body is the missile (300).

## Revendications

1. Ensemble antenne (110, 210, 310) comprenant :
une tête d'un corps ; et
une pluralité *M* d'éléments d'antenne (*m*) qui sont disposés sur la tête (110) du corps et à l'extérieur du corps ;
dans lequel la pluralité *M* d'éléments d'antenne (*m*) comprend chacun un boîtier (211), une pointe (212), et une antenne (213), l'antenne (213) ayant la forme d'une hélice allongée s'étendant dans une direction longitudinale de l'ensemble antenne (110, 210, 310).

2. Ensemble antenne (110, 210, 310) selon la revendication 1, dans lequel la pluralité *M* d'éléments d'antenne (*m*) est configurée pour émettre et/ou recevoir un rayonnement électromagnétique à polarisation circulaire, en particulier un rayonnement électromagnétique pour des applications dans la technologie radar.

3. Ensemble antenne (110, 210, 310) selon la revendication 1, dans lequel une longueur *lₘ* du boîtier (211) n'est pas inférieure à une longueur de l'antenne (213).

4. Ensemble antenne (110, 210, 310) selon l'une quelconque des revendications 1 à 3, dans lequel la pluralité *M* d'éléments d'antenne (*m*) est disposée symétriquement autour d'un axe de symétrie (*x*) de l'ensemble antenne (110, 210, 310).

5. Ensemble antenne (110, 210, 310) selon l'une quelconque des revendications 1 à 4, dans lequel la pluralité *M* d'éléments d'antenne (*m*) comprend une pluralité *E* d'éléments d'antenne pour la réception, une pluralité *S* d'éléments d'antenne pour l'émission, et/ou une pluralité *B* d'éléments d'antenne pour l'émission *et la* réception bidirectionnelles, avec *E + S + B = M* et *E* ≥ 0, *S* ≥ 0, *B* ≥ 0.

6. Ensemble antenne (110, 210, 310) selon l'une quelconque des revendications 1 à 5, dans lequel la pluralité *M* d'éléments d'antenne (*m*) est disposée dans une direction longitudinale de l'ensemble antenne (110, 210, 310) au niveau d'un bord de la tête du corps.

7. Ensemble antenne (110, 210, 310) selon la revendication 1, dans lequel chacun de la pluralité *M* d'éléments d'antenne (*m*) comprend un boîtier (211) fabriqué à partir d'un premier matériau et la tête du corps est fabriquée à partir d'un deuxième matériau, le premier matériau et le deuxième matériau étant différents.

8. Ensemble antenne (110, 210, 310) selon l'une quelconque des revendications 1 à 7, dans lequel la pluralité *M* d'éléments d'antenne (*m*) est configurée pour générer et/ou recevoir un rayonnement ayant la même polarisation circulaire gauche ou droite.

9. Missile (300) comprenant :
l'ensemble antenne (110, 210, 310) selon l'une quelconque des revendications 1 à 8, dans lequel le corps est le missile (300).
